# EUROPÄISCHE PATENTSCHRIFT

(11) **EP 1 782 888 B1**
(45) Veröffentlichungstag und Bekanntmachung des Hinweises auf die Patenterteilung: **26.08.2009**
(21) Anmeldenummer: 06022362.5
(22) Anmeldetag: 26.10.2006
(51) Int. Cl.: B04B 5/00, B04B 9/06

(54) **Rückstossdüse für den Rotor einer Zentrifuge und Zentrifugenrotor mit solchen Rückstossdüsen**
Jet nozzle for the rotor of a centrifuge and rotor of a centrifuge with such a jet nozzle
Buse de jet pour le rotor d'une centrifugeuse et le rotor d'une centrifugeuse avec tels buse de jet

(30) Priorität: 02.11.2005 DE 202005017208 U
(43) Veröffentlichungstag der Anmeldung: 09.05.2007
(73) Patentinhaber: Hengst GmbH & Co. KG, 48147 Münster (DE)
(72) Erfinder: Meinig, Uwe Dr., 88348 Bad Saulgau (DE); Baumann Dieter, 48268 Greven (DE)
(74) Vertreter: Linnemann, Winfried

(56) Entgegenhaltungen:
- EP-A- 0 699 826
- DE-A1- 10 111 381
- DE-A1-102004 005 920
- DE-U1-202004 008 785

## Beschreibung

Die vorliegende Erfindung betrifft eine Rückstoßdüse einer Zentrifuge mit einem Rotor, insbesondere einem zweiteiligen Rotor mit einem ein Lebensdauerbauteil der Zentrifuge darstellenden Antriebsteil und einem austauschbaren Schmutzfangteil, wobei die Rückstoßdüse im wesentlichen in Rotortangentialrichtung weisend am äußeren Ende eines im wesentlichen in Rotorradialrichtung weisenden rohrförmigen Rotorarms mit einem darin verlaufenden Kanal angeordnet ist, durch den der Rückstoßdüse ein Antriebsfluid unter Druck zuführbar ist. Außerdem betrifft die Erfindung einen Rotor mit solchen Rückstoßdüsen.

Bei modernen Zentrifugenkonzepten, beispielsweise bei Schmierölzentrifugen für Brennkraftmaschinen von Personen- und Lastkraftwagen, besteht die Zielsetzung, die Funktionen "Antrieb der Zentrifuge" und "Sammeln des Schmutzes" technisch voneinander zu trennen. Hierdurch wird die vorteilhafte Möglichkeit geschaffen, einen Schmutzfangteil des Rotors der Zentrifuge ausschließlich aus Kunststoff und damit vollständig veraschbar herzustellen. Anders als bei konventionellen Zentrifugen mit einem Rotor aus Blech, bei denen der mit Schmutz gefüllte Rotor einschließlich der Lagerung und der Rückstoßdüsen entsorgt wird, ergibt sich bei den modernen Zentrifugen der Vorteil, bei der Wartung der Zentrifuge lediglich den mit Schmutz gefüllten Schmutzfangteil entnehmen und gegen einen neuen Schmutzfangteil tauschen zu können, während ein Antriebsteil des Rotors, der auch die Rotorlagerung und die Rückstoßdüsen umfaßt, als Lebensdauerbauteil in der Zentrifuge verbleiben kann. Hieraus ergibt sich zum einen die Forderung, daß die Lagerung und die Rückstoßdüsen über die gesamte Lebensdauer der Zentrifuge zuverlässig funktionieren müssen; zum anderen ergibt sich hieraus jedoch auch die Möglichkeit, bei der Gestaltung der Lagerung und der Rückstoßdüsen einen etwas größeren technischen Aufwand zu treiben und technische Optimierungen vorzunehmen.

Da die Versorgung der Rückstoßdüsen des Antriebsteils zweckmäßigerweise über radial verlaufende Kanäle erfolgt, andererseits aber der den Rotor antreibende Fluidstrahl etwa tangential gerichtet austreten muß, ergibt sich bei der konstruktiven Gestaltung des Antriebsteils die grundsätzliche Problematik, daß jeweils in der Rückstoßdüse oder im Bereich der Rückstoßdüse der Fluidstrom von einer radialen Strömungsrichtung auf eine tangentiale Strömungsrichtung umgelenkt werden muß. Naheliegend wäre es, hierfür Winkeldüsen einzusetzen, die aber nur sehr aufwendig herstellbar und dadurch unwirtschaftliche teuer sind. Alternativ könnten konventionelle Düsen eingesetzt werden, die dann aber senkrecht zum radial verlaufenden Kanal für die Zuführung des Antriebsfluids angeordnet werden müssen; dies führt dazu, daß die radial verlaufenden Fluidkanäle an ihrem äußeren Ende zusätzlich separat verschlossen werden müssen. Auch hier ist also ein hoher Fertigungs- und Montageaufwand erforderlich, der zu unwirtschaftlichen Herstellungskosten führt.

Aus dem Dokument DE 20 2004 008 785 U1 sind Freistrahlzentrifugen für die Reinigung des Schmieröls einer Brennkraftmaschine bekannt. Die Freistrahlzentrifugen umfassen einen Rotor mit einem Antrieb mittels mindestens einer Rückstoßdüse. Dabei werden in diesem Dokument zwei unterschiedliche Ausführungen des Antriebs offenbart.

In einer ersten Ausführung besitzt der Rotor jeweils pro Rückstoßdüse einen Rotorarm, der im wesentlichen radial nach außen weist und an seinem Ende zunächst offen ist. In das offene Ende ist ein Einsatzstück eingesetzt, das radial nach außen verschlossen und radial nach innen offen ist. In dem Einsatzstück ist eine Düsenbohrung angebracht, die im wesentlichen in Rotortangentialrichtung weist. Die Düsenbohrung kann dabei nur hergestellt werden, indem eine Bohrung von außen her in das hohle Innere des Einsatzstücks eingebracht wird. Als nachteilig wird bei dieser bekannten Ausführung angesehen, dass die Rückstoßdüse im Inneren des Einsatzstücks keine günstige Kontur aufweisen kann, weil von der inneren Seite her die Düsenbohrung nicht zugänglich ist und deshalb nicht in einer besonderen Art und Weise bearbeitet werden kann.

Die zweite Ausführung des Antriebs, die in dem selben Dokument offenbart ist, sieht vor, dass in einem Rotorunterteil die Rückstoßdüse unmittelbar ausgebildet ist, wobei hier die Rückstoßdüse entweder als Bohrung, die von außen in das Innere des Rotorunterteils verläuft, hergestellt werden kann oder schon bei einem spritztechnischen Herstellen des Rotorunterteils mit Hilfe eines entsprechend angeordneten Formschiebers erzeugt werden kann. Auch bei dieser zweiten Ausführung der Rückstoßdüse besteht der Nachteil, dass die Düsenkontur im Inneren des Rotorunterteils nicht frei gestaltet werden kann. Damit kann eine optimale Strömungsführung des den Rotor antreibenden Schmieröls nicht erreicht werden.

Das Dokument DE 10 2004 005 920 A1 zeigt eine Zentrifuge mit separater Hero-Turbine, wobei ein Rotor der Zentrifuge eine Sammelkammer, welche eine Partikelabtrenneinrichtung beherbergt, sowie eine Antriebskammer mit einer Hero-Turbine umfasst. Die Antriebskammer umfasst ein Paar von Strömungsdüsen, von denen jede einen offenen Kanal festlegt, die sich in Strömungsverbindung mit einer inneren Öffnung der Antriebskammer befinden. Jede Strömungsdüse umfasst einen mit dem Körper der Antriebskammer verbundenen rohrförmigen Abschnitt und eine sich verjüngende Düsenspitze, die den Strom ausstößt. Die Antriebskammer und die Strömungsdüsen sind zum Erzeugen eines austretenden Strahls von Fluid (Öl) in einer im wesentlichen tangential zum Rotor verlaufenden Richtung ausgeführt und angeordnet.

Als nachteilig wird bei dieser bekannten Zentrifuge angesehen, dass die Strömungsdüsen einen relativ großen Herstellungsaufwand erfordern, weil sie fertigungstechnisch aus jeweils zunächst drei oder vier Einzeltelen zusammengefügt werden müssen, nämlich zumindest einem ersten Abschnitt, der mit der Antriebskammer verbindbar ist, einem sich daran anschließenden geradlinigen Abschnitt, dann einem gebogenen Abschnitt und schließlich der Düsenspitze. Das Fertigen und Zusammenfügen einer derart großen Zahl von Einzelteilen ist zeit- und arbeitsaufwendig und dadurch teuer.

Das Dokument EP 0 699 826 A1 beschreibt einen hydraulischen Fluidkreislauf mit einem Hauptstromfilter und einer insbesondere im Nebenstrom angeordneten Zentrifuge, insbesondere zur Versorgung eines Motors mit gereinigtem Schmieröl. Die Zentrifuge besitzt hier einen aus Blech hergestellten Rotor mit Rückstoßdüsen für dessen Antrieb. Für jede Rückstoßdüse ist hier in eine gestanzte Öffnung im Boden des Rotors ein Blindniet als Düse eingesetzt. Die Herstellung der Düse erfolgt, indem das zunächst unverformte Niet auf einen Nagel aufgesteckt wird. Der Außendurchmesser des Nagels entsprecht dem Soll-Innendurchmesser der fertigen Düse. Nach dem Einstecken der Kombination Niet auf Nagel von außen in die gestanzte Öffnung im Rotor wird der innere Nietkopf durch Anziehen des Nagels auf einen Gegenhalter durch den Nagelkopf geformt. Wenn der innere Nietkopf geformt ist, steigt die Kerbspannung im Nagel soweit an, dass dieser an einer Sollbruchstelle abreißt. Anschließend wird der in der fertigen Düse zunächst verbleibende Teil des Nagels durch die Montagevorrichtung nach innen ausgestoßen.

Ersichtlich ist die Fertigung der Rückstoßdüse hier aufwendig und erfordert zudem eine Zugänglichkeit sowohl vom Äußeren des Rotors her als auch zu dessen Innenraum, um nach dem Ausstoßen des verbleibenden Nagelteils nach innen diesen aus dem Rotor entfernen zu können. Auch hier ist also eine große Zahl von Fertigungsschritten erforderlich, was zu einem relativ großen Herstellungsaufwand führt. Zudem ist die Verwendung dieser Art von Rückstoßdüsen auf Zentrifugenrotoren aus Blech beschränkt, da an einem Rotor aus Kunststoff die bei dem Nietvorgang auftretenden Kräfte sehr leicht zu einer Beschädigung des Rotors und zu Undichtigkeiten führen können.

Das Dokument DE 101 11 381 A1 zeigt eine mittels durchströmender Flüssigkeit antreibbare Zentrifuge für eine Vorrichtung zum Abtrennen von Verunreinigungen aus der Flüssigkeit. Bevorzugt bildet die Zentrifuge einen Bestandteil einer Vorrichtung zum Abtrennen von Verunreinigungen aus dem Schmieröl einer Brennkraftmaschine, wobei die Zentrifuge für ihren Antrieb vom zu reinigenden Schmieröl durchströmt wird. Ein Rotor der Zentrifuge besitzt mindestens einen Austritt für die Flüssigkeit, der bezüglich einer Rotationsachse des Rotors exzentrisch angeordnet ist und den Rotor nach dem Rückstoßprinzip antreibt. Dabei ist vorgesehen, dass der Austrittsdurchmesser des Austritts und/oder der kleinste Durchmesser im Austritt größer ist als die in Strömungsrichtung gemessene Länge eines Abschnitts des Austritts mit diesem Austrittsdurchmesser oder diesem kleinsten Durchmesser. Hiermit soll eine möglichst geringe Wandreibung der Flüssigkeit im Bereich der Rückstoßdüse erreicht werden, um den Wirkungsgrad des Rückstoßantriebes bei niedriger Temperatur der Flüssigkeit, hier bei noch kaltem Schmieröl, das relativ dickflüssig ist, zu verbessern. Dieser Verbesserung des Wirkungsgrades des Rückstoßantriebes bei geringer Temperatur des Schmieröls steht aber der Nachteil gegenüber, dass der Wirkungsgrad bei warmem Schmieröl, das dünnflüssiger ist, nicht mehr optimal ist. Zudem wird als nachteilig angesehen, dass bei Herstellung der Kontur des Austritts für das Schmieröl aus der Rückstoßdüse eine Bearbeitung nur von der Außenseite her möglich ist, insbesondere durch Anbringung einer Bohrung. Wenn auch innenseitig eine besondere, von einer einfachen Bohrung abweichende Kontur hergestellt werden soll, muss diese in einer zunächst separaten Blendenplatte erzeugt werden. Die Blendenplatte muss dann zur Bildung der Rückstoßdüse in geeigneter Art und Weise mit der nötigen Genauigkeit und Dauerhaltbarkeit an dem Rotor angebracht werden. In dieser Ausführung wird die Herstellung sehr aufwendig und entsprechend teuer.

Für die vorliegende Erfindung stellt sich deshalb die Aufgabe, eine Rückstoßdüse einer Zentrifuge zu schaffen, die einerseits einen Antriebsfluidstrahl erzeugt, bei dem Strömungskomponenten quer zur Strahlachse minimiert sind, und die andererseits einen geringen Fertigungs- und Montageaufwand erfordert und damit wirtschaftlich herstellbar ist. Weiterhin soll ein Rotor mit solchen Rückstoßdüsen angegeben werden.

Eine erste Lösung dieser Aufgabe gelingt erfindungsgemäß mit einer Rückstoßdüse der eingangs genannten Art, die dadurch gekennzeichnet ist,
- daß die Rückstoßdüse eine Düsenkontur mit einem Einströmtrichter und einem Spritzloch aufweist und in einem ersten Wandbereich am äußeren Ende des Rotorarms liegt,
- daß dem Einströmtrichter und dem Düsenloch gegenüberliegend und in Flucht mit diesen in einem zweiten Wandbereich des Rotorarms eine Werkzeugdurchbrechung angeordnet ist, deren Durchmesser mindestens dem größten Durchmesser des Einströmtrichters entspricht, und
- daß die Werkzeugdurchbrechung und das radial äußere Ende des Rotorarms durch ein am Rotorarm angebrachtes separates Rotorarmendstück verschlossen sind.

Eine alternative Lösung der oben gestellten Aufgabe gelingt erfindungsgemäß mit einer Rückstoßdüse der eingangs genannten Art, die dadurch gekennzeichnet ist,
- daß die Rückstoßdüse eine Düsenkontur mit einem Einströmtrichter und einem Spritzloch aufweist und in einem ersten Wandbereich eines am äußeren Ende des Rotorarms angebrachten separaten Rotorarmendstücks liegt,
- daß dem Einströmtrichter und dem Düsenloch gegenüberliegend und in Flucht mit diesen in einem zweiten Wandbereich des Rotorarmendstücks eine Werkzeugdurchbrechung angeordnet ist, deren Durchmesser mindestens dem größten Durchmesser des Einströmtrichters entspricht, und
- daß die Werkzeugdurchbrechung durch den Rotorarm und das radial äußere Ende des Rotorarms durch das Rotorarmendstück verschlossen ist.

Bei beiden vorstehend angegebenen Ausführungen der erfindungsgemäßen Rückstoßdüse besteht die vorteilhafte Möglichkeit, die Düsen mit einem dem Spritzloch in Strömungsrichtung vorgeschalteten Einströmtrichter zu versehen, ohne daß hierfür besondere mechanische Schwierigkeiten überwunden werden müssen, obwohl der Einströmtrichter nicht von außen her durch das Spritzloch hindurch hergestellt werden kann. Dies stellt aber kein Problem mehr dar, weil die vorliegende Erfindung eine Formung von Einströmtrichter und Spritzloch von der Innenseite der Düse her erlaubt. Durch die erfindungsgemäßen Merkmale wird erreicht, daß die Strömung des Antriebsfluids in der Düse ohne die Erzeugung von störenden Turbulenzen gleichmäßig beschleunigt wird. Der aus der Rückstoßdüse austretende Antriebsfluidstrahl erhält so einen Strahlquerschnitt, bei dem praktisch keine Divergenz in Strömungsrichtung auftritt. Hierdurch lassen sich im Antriebsfluidstrahl die Fluidströmungskomponenten quer zur Fluidstrahlachse minimieren, was den Vortriebswirkungsgrad der Rückstoßdüse verbessert. Im Ergebnis bedeutet dies, daß sich im Vergleich mit einer konventionellen Rückstoßdüse eine gleiche Rotordrehzahl mit deutlich geringerem Verbrauch an Antriebsfluid verwirklichen läßt bzw. daß sich bei gleichem Verbrauch an Antriebsfluid eine erhöhte Rotordrehzahl erzeugen läßt. Je nach Gestaltung der Rückstoßdüse befindet sich die Werkzeugdurchbrechung, die nur während der Erzeugung des Einströmtrichters und des Spritzloches benötigt wird, im Rotorarm selbst oder in dem mit diesem verbundenen Rotorarmendstück. Im fertigen Zustand des Rotors und seiner Rückstoßdüsen ist jeweils die Werkzeugöffnung, die dann nicht mehr benötigt wird, verschlossen, wobei der Verschluß hier entweder durch das Rotorarmendstück erfolgt, wenn die Werkzeugdurchbrechung im Rotorarm liegt, oder durch den Rotorarm, wenn die Werkzeugdurchbrechung im Rotorarmendstück vorgesehen ist. Besondere Bauteile zum Verschließen der Werkzeugdurchbrechung werden hier nicht benötigt, was Herstellung und Montage der Rückstoßdüse und des damit ausgestatteten Rotors einfach und damit kostengünstig hält.

Weiter ist für die vorstehend angegebenen erfindungsgemäßen Rückstoßdüsen bevorzugt vorgesehen, daß das Rotorarmendstück die Form eines radial außen stirnseitig geschlossenen Rohrprofils hat. Das hohle Innere des Rohrprofils bietet einen Raum für die Strömung des Antriebsfluids; der stirnseitige Verschluß des Rohrprofils sorgt für die nötige Abdichtung am radial äußeren Ende des Rotorarms.

Weiter schlägt die Erfindung bevorzugt vor, daß die Düsenkontur der Rückstoßdüse eine durch die Werkzeugdurchbrechung hindurch spanend erzeugte Kontur ist. Hier ist also die Düsenkontur dadurch erzeugt, daß Material entweder vom Rotorarm oder vom Rotorarmendstück entfernt wird.

Bevorzugt ist dabei weiter vorgesehen, daß die spanend erzeugte Kontur eine mit einem Zentrierbohrer mit gerundetem Konus erzeugte Bohrung ist. Ein geeigneter Zentrierbohrer ist beispielsweise in der DIN 333 Typ R (mit Radiuskurve) angegeben. Bei der Herstellung der Kontur wird der Zentrierbohrer zunächst durch die entweder zuvor angebrachte Werkzeugdurchbrechung oder die vom Zentrierbohrer selbst erzeugte Werkzeugdurchbrechung in das Innere des Rotorarms oder des Rotorarmendstücks geführt, um von dort aus den Wandbereich des Rotorarms oder des Rotorarmendstücks von innen nach außen zu durchbohren. Der gerundete Konus des Zentrierbohrers erzeugt dabei den Einströmtrichter, während das Spritzloch mit der Spitze des Zentrierbohrers gebohrt wird. Vorteilhaft sind hier also der Einströmtrichter und das Spritzloch eine in einem einzigen Bohrvorgang erzeugte Kontur, was zu einer wirtschaftlichen Fertigung beiträgt.

Alternativ kann die Düsenkontur der Rückstoßdüse auch eine mit Hilfe eines durch die Werkzeugdurchbrechung hindurchgeführten Formschiebers guß- oder spritztechnisch erzeugte Kontur sein. Auch in dieser Ausgestaltung ist die Düsenkontur vergleichsweise einfach und damit wirtschaftlich herstellbar.

Um die Montage möglichst einfach zu halten, ist bevorzugt weiter vorgesehen, daß das Rotorarmendstück in Rotorarmaxialrichtung nach innen hin auf den Rotorarm aufgepreßt oder in den Rotorarm eingepreßt ist. Eine solche Preßverbindung ist einfach herstellbar und benötigt in ihrer einfachsten Ausgestaltung nur eine passende Abstimmung der zusammenwirkenden Außen- und Innendurchmesser von Rotorarm und Rotorarmendstück, insbesondere ein geeignetes Übermaß zur Erzielung eines ausreichenden Reibschlusses bei der Verpressung. Hiermit kann schon auf einfache Art und Weise der notwendige feste und dichte Sitz des Rotorarmendstücks am Rotorarm erzielt werden.

Zur Erzielung einer dauerhaft hohen Sicherheit der zuvor erwähnten Preßverbindung ist diese bevorzugt mit einem Tannenbaumprofil und/oder mit umfangsseitigen Dichtrillen am Rotorarm und/oder am Rotorarmendstück kombiniert.

Alternativ ist das Rotorarmendstück mit dem Rotorarm mittels einer Verschraubung verbunden. Hier wird zwar ein etwas höherer technischer Aufwand erforderlich, jedoch bietet eine Verschraubung eine auf Dauer hohe Sicherheit gegen ein Lösen der Verbindung, wenn die Verschraubung entsprechend gestaltet ist.

In einer bevorzugten Gestaltung ist die Verschraubung durch konische Gewinde gebildet. Hierdurch kann eine sehr hohe und über die gesamte Lebensdauer der Zentrifuge gleichbleibende Lösesicherheit der Verbindung erzielt werden.

Eine weitere Alternative hinsichtlich der Verbindung schlägt vor, daß das Rotorarmendstück mit dem Rotorarm durch Zusammenstecken und nachfolgendes Verpressen in Rotorarmradialrichtung oder Zubördeln in Rotorarmaxialrichtung, insbesondere durch Taumelnietung, verbunden ist. Auch in dieser Ausführung hat die Verbindung zwischen Rotorarmendstück und Rotorarm eine sehr hohe Lösesicherheit.

Um einen unerwünschten, den Wirkungsgrad der Schmutzabscheidung verschlechternden Austritt von Antriebsfluid durch die Verbindung zwischen dem Rotorarmendstück und dem Rotorarm sicher auszuschließen, wird vorgeschlagen, daß die Verbindung zwischen dem Rotorarmendstück und dem Rotorarm durch einen Kleber, eine Dichtmasse, wenigstens einen Dichtring, wie O-Ring, oder durch in Radial- und/oder Umfangsrichtung verlaufende Dichtrippen gedichtet ist. Mit einem dieser Mittel oder auch mit einer Kombination von zwei oder mehr dieser Mittel läßt sich die Verbindung zwischen Rotorarmendstück und Rotorarm dauerhaft fluiddicht halten. Dabei können diese Mittel zumindest zum Teil auch zu einer Lösesicherung beitragen bzw. eine solche bilden.

Damit Montagefehler, die zu einer fehlerhaften Ausrichtung des Antriebsfluidstrahls, der aus der Rückstoßdüse austritt, führen, vermieden werden, ist bevorzugt vorgesehen, daß nur das Rotorarmendstück oder sowohl der Rotorarm als auch das Rotorarmendstück mit einer eine definiert ausgerichtete Anbringung des Rotorarmendstücks am Rotorarm gewährleistenden mechanischen Kodierung ausgebildet ist/sind.

Gemäß einer Weiterbildung kann die mechanische Kodierung durch eine einseitige Abflachung, einen exzentrischen stirnseitigen Schlitz, eine asymmetrische Vertiefung oder Erhöhung oder ein asymmetrisch vertieftes oder erhöhtes Profil an der Stirnseite des Rotorendstücks gebildet sein.

Die Kodierung ist zumindest optisch erkennbar und kann von einer Person, die die Montage durchführt, für die richtige Ausrichtung genutzt werden; alternativ kann die Kodierung auch mit einem automatischen Montagewerkzeug zusammenwirken und so für eine zwangsweise lagerichtige Montage sorgen.

Zur Ermöglichung einer möglichst kostengünstigen Massenfertigung ist bevorzugt vorgesehen, daß das Rotorarmendstück ein Drehfrästeil aus Metall ist. Das Rotorarmendstück kann hier verhältnismäßig preiswert und genau mit einem Drehfräsautomaten erzeugt werden.

Weiterhin besteht erfindungsgemäß die Möglichkeit, daß das Rotorarmendstück ein Werkstück aus einem Sinterwerkstoff ist. Sinterwerkstoffe sind besonders verschleißfest, so daß hier die Möglichkeit besteht, mit Einsatz einer relativ geringen Menge von üblicherweise relativ teurem Sinterwerkstoff die Rückstoßdüsen sehr haltbar zu gestalten, so daß sie auch bei im Antriebsfluid enthaltenen Verschmutzungen über die gesamte Lebensdauer die einmal hergestellte Kontur beibehalten, ohne daß ein nennenswerter Verschleiß auftritt.

Alternativ kann das Rotorarmendstück auch ein Druckgußteil aus Metall sein, das ebenfalls kostengünstig sowie werkzeugfallend herstellbar ist.

Außerdem besteht auch noch die Möglichkeit, daß das Rotorarmendstück ein Spritzgußteil aus Kunststoff ist. Diese Ausführung ist insbesondere für solche Rückstoßdüsen geeignet, bei denen die thermischen und mechanischen Belastungen nicht extrem hoch sind. Mit entsprechend hochwertigem Kunststoff können aber auch schon relativ hohe thermische und mechanische Belastungen schadlos aufgenommen werden.

Schließlich schlägt die Erfindung einen Rotor einer Zentrifuge vor, insbesondere einen zweiteiligen Rotor mit einem ein Lebensdauerbauteil der Zentrifuge darstellenden Antriebsteil und einem austauschbaren Schmutzfangteil, wobei eine Rückstoßdüse im wesentlichen in Rotortangentialrichtung weisend am äußeren Ende mindestens eines im wesentlichen in Rotorradialrichtung weisenden rohrförmigen Rotorarms mit einem darin verlaufenden Kanal angeordnet ist, durch den der Rückstoßdüse ein Antriebsfluid unter Druck zuführbar ist, wobei der Rotor gekennzeichnet ist durch mindestens eine Rückstoßdüse nach einem der Ansprüche 1 bis 17.

Im folgenden werden Ausführungsbeispiele der Erfindung anhand einer Zeichnung erläutert. Die Figuren der Zeichnung zeigen:
- Figur 1: eine Zentrifuge mit einem Rotor mit Rückstoßdüsen, im Längsschnitt,
- Figur 2: ein Rotorarmende mit Rückstoßdüse, im Längsschnitt und in Stirnansicht,
- Figur 3: das Rotorarmende mit Rückstoßdüse in einer geänderten Ausführung, im Längsschnitt und in Stirnansicht,
- Figur 4: das Rotorarmende mit Rückstoßdüse in einer weiteren Ausführung, im Längsschnitt
- Figur 5: das Rotorarmende mit Rückstoßdüse in einer weiteren Ausführung, im Längsschnitt und in Stirnansicht sowie in einem vergrößerten Detail "X",
- Figur 6: das Rotorarmende mit Rückstoßdüse in einer weiteren Ausführung, im Längsschnitt und in einem vergrößerten Detail "Y",
- Figur 7: das Rotorarmende mit Rückstoßdüse im Längsschnitt, mit einem darin angeordneten, links in Ansicht und rechts im Längsschnitt dargestellten Rotorarmendstück, und
- Figur 8: eine letzte Ausführung des Rotorarmendes mit Rückstoßdüse, wieder im Längsschnitt.

Figur 1 zeigt ein Ausführungsbeispiel einer Zentrifuge 1' im Längsschnitt. Die Zentrifuge 1 umfaßt ein Gehäuse 10, das hier nur teilweise dargestellt ist und das oberseitig im Betrieb der Zentrifuge 1 durch einen Schraubdeckel 11 verschlossen ist. Der Schraubdeckel 11 steht in Schraubeingriff mit einem unteren, hier nicht dargestellten Teil des Gehäuses 10. In einem in Figur 1 unten dargestellten Teil des Gehäuses 10 ist eine nach oben ragende Achse 12 gehalten, auf der ein Rotor 2 mittels eines unteren Lagers 13 und eines oberen Lagers 13' drehbar gelagert ist. Im Deckel 11 ist die Achse 12 mit ihrem oberen Ende zentrierend gehalten.

Der Rotor 2 ist hier zweiteilig mit einem Antriebsteil 20 und einem Schmutzfangteil 20' ausgebildet. Der Antriebsteil 20 umfaßt einen zentralen Hohlkörper 21, der mittels der beiden Lager 13 und 13' leicht drehbar auf der Achse 12 gelagert ist. Vom axial unteren Bereich des zentralen Hohlkörpers 21 gehen einander gegenüberliegend zwei Rotorarme 22 in Radialrichtung schräg nach unten und außen hin ab, wobei aufgrund des abgewinkelt verlaufenden Schnitts in Figur 1 nur in der rechten Hälfte einer der beiden Rotorarme 22 sichtbar ist. Durch jeden Rotorarm 22 verläuft ein Kanal 23 für die Zuführung eines Antriebsfluids zu einer am radial äußeren Ende des Rotorarms 22 angeordneten Rückstoßdüse 3. Die Rückstoßdüse 3 ist hier in einem Rotorarmendstück 4 vorgesehen, das mit dem radial äußeren Ende 22' des Rotorarms 22 verbunden ist.

Der Schmutzfangteil 20' ist im Betrieb der Zentrifuge 1 mit dem Antriebsteil 20 verdrehfest sowie in axialer Richtung unverschieblich oder maximal in einem geringen Maße begrenzt verschieblich verbunden. Bei abgenommenem Schraubdeckel 11 kann der Schmutzfangteil 20 entarretiert und in Axialrichtung nach oben von dem Antriebsteil 20 abgezogen und durch einen frischen Schmutzfangteil 20' ersetzt werden. Damit ist der Schmutzfangteil 20' ein Austauschteil, während hier der Antriebsteil 20 mit den Lagern 13 und 13' und den Düsen 3 ein Lebensdauerbauteil bildet, das über die Lebensdauer der Zentrifuge 1 in dieser verbleibt.

Die Figuren 2 bis 8 zeigen mehrere verschiedene Ausführungen von Rotorarmenden 22' mit der Rückstoßdüse 3, wobei allen Rückstoßdüsen 3 hier gemeinsam ist, daß sie jeweils strömungstechnisch günstig mit einem Einströmtrichter 30 und einem Spritzloch 31 ausgeführt sind. Hiermit wird ein praktisch nicht divergierender Antriebsfluidstrahl erzeugt, bei dem Strömungskomponenten quer zur Strahlrichtung minimiert sind. Damit wird ein hoher Wirkungsgrad des Antriebs des Rotors durch die Rückstoßdüsen 3 erzielt.

Bei dem konkreten Beispiel gemäß Figur 2 ist die Rückstoßdüse 3 mit ihrem Einströmtrichter 30 und Spritzloch 31 in einem ersten Wandbereich 24 am radial äußeren Ende 22' des Rotorarms vorgesehen. In einem dem Wandbereich 24 gegenüberliegenden zweiten Wandbereich 24' des Rotorarmendes 22' ist eine Werkzeugdurchbrechung 25 angebracht, die in Flucht mit dem Einströmtrichter 30 und dem Spritzloch 31 liegt.

Von der offenen Seite her, gemäß Figur 2 von links her, ist in das Rotorarmende 22' ein Rotorarmendstück 4 eingesetzt, hier eingepreßt. Das Rotorarmendstück 4 ist rohrförmig ausgebildet und hat eine verschlossene, in Figur 2 links, also am freien Ende des Rotorarmendes 22' angeordnete Stirnseite 41. Deckungsgleich mit dem Einströmtrichter 30 und dem Spritzloch 31 ist in einem ersten Wandbereich 44 des Rotorarmendstücks 4 eine Durchbrechung 43 angeordnet, deren Durchmesser größer ist als der maximale Durchmesser des Einströmtrichters 30 und durch die hindurch ein Antriebsfluid aus dem Kanal 23 in den Einströmtrichter 30 und durch das Spritzloch 31 strömen kann. Die dem Einströmtrichter 30 und dem Spritzloch 31 gegenüberliegende Werkzeugdurchbrechung 25 im zweiten Wandbereich 24' des Rotorarmendes 22' ist nun durch einen zweiten Wandbereich 44' des Rotorarmendstücks 4 verschlossen.

Bei dieser Ausführung kann bei noch nicht eingesetztem Rotorarmendstück 4 die Rückstoßdüse 3 mit Einströmtrichter 30 und Spritzloch 31 von oben nach unten durch die Werkzeugdurchbrechung 25 hindurch z.B. mittels eines Zentrierbohrers mit gerundetem Konus hergestellt werden. Wenn der Bohrer aus dem Rotorarmende 22' entfernt ist, kann das Rotorarmendstück 4 in der passenden Stellung eingesetzt werden, wonach dann die nun nicht mehr benötigte Werkzeugdurchbrechung 25 fluiddicht verschlossen ist. Zur positionsgerechten Verbindung des Rotorarmendstücks 4 mit dem Rotorarmende 22' dient eine mechanische Kodierung 48, die an der Stirnseite 41 des Rotorarmendstücks 4 angebracht ist. Diese Kodierung 48 ist in dem rechten Teil der Figur 2 in Stirnansicht gezeigt und hat hier die Form einer gestuften Rippe.

Bei dem Ausführungsbeispiel gemäß Figur 3 ist die Rückstoßdüse 3 mit ihrem Einströmtrichter 30 und ihrem Spritzloch 31 im Rotorarmendstück 4 in einem ersten Wandbereich 44 vorgesehen. In einem gegenüberliegenden zweiten Wandbereich 44' des Rotorarmendstücks 4 ist in Flucht mit dem Einströmtrichter 30 und dem Spritzloch 31 eine Werkzeugdurchbrechung 45 vorgesehen. Durch diese Werkzeugdurchbrechung 45 kann in noch nicht mit dem Rotorarmende 22' verbundenem Zustand des Rotorarmendstücks 4 in dieses die Rückstoßdüse 3 z.B. mittels eines Zentrierbohrers von oben nach unten spanend eingebracht werden.

Deckungsgleich mit der Rückstoßdüse 3 ist im Rotorarmende 22' in dessen erstem, in Figur 3 unten liegenden Wandbereich 24 eine Durchbrechung 26 vorgesehen, die deutlich größer ist als das Spritzloch 31 der Rückstoßdüse 3, so daß ein aus dem Spritzloch 31 der Rückstoßdüse 3 austretender Antriebsfluidstrahl ungehindert durch die Durchbrechung 26 hindurchtreten kann.

Wie die Figur 3 weiter zeigt, ist bei in das Rotorarmende 22' eingesetztem Rotorarmendstück 4 die in letzterem vorhandene Werkzeugdurchbrechung 45 durch den dort außen vom Rotorarmendstück 4 liegenden zweiten Wandbereich 24' des Rotorarmendes 22' fluiddicht verschlossen. Das Rotorarmendstück 4 ist auch hier in Axialrichtung des Rotorarmendes 22' in dieses eingepreßt. Damit die Rückstoßdüse 3 passend zur Durchbrechung 26 positioniert wird, ist auch hier am Rotorarmendstück 4 eine mechanische Kodierung 48 vorgesehen, die rechts in Figur 3 in Stirnansicht deutlich erkennbar ist und hier die Form einer am unteren Rand der Stirnseite 41 liegenden Stufe hat.

Zur Begrenzung der Einpreßtiefe des Rotorarmendstücks 4 dient hier, ebenso wie bei dem Beispiel nach Figur 2, ein am Stirnende 41 des Rotorarmendstücks 4 vorgesehener Bund, der sich gegen das freie Stirnende des Rotorarmendes 22' anlegt.

Figur 4 zeigt ein Ausführungsbeispiel, bei dem die Rückstoßdüse 3 mit Einströmtrichter 30 und Spritzloch 31 wieder im Rotorarmendstück 4 liegt. Zur Begrenzung der Einpreßtiefe des Rotorarmendstücks 4 in das Rotorarmende 22' dient hier eine Stufe im Innenumfang des Kanals 23 im Rotorarmende 22', an die sich im eingepreßten Zustand ein vorderes, in Figur 4 rechts liegendes Stirnende des Rotorarmendstücks 4 anlegt. In seinen übrigen Teilen und in seiner Herstellungsweise entspricht das Ausführungsbeispiel gemäß Figur 4 dem Beispiel gemäß Figur 3. Hinsichtlich der weiteren Bezugsziffern in Figur 4 wird auf die vorhergehende Beschreibung verwiesen.

Figur 5 zeigt ein Ausführungsbeispiel, das in weiten Teilen mit dem Ausführungsbeispiel gemäß Figur 3 übereinstimmt. Unterschiedlich ist, daß bei dem Beispiel gemäß Figur 5 die Preßverbindung zwischen dem Rotorarmendstück 4 und dem Rotorarmende 22' mit einem sogenannten Tannenbaumprofil 46 kombiniert ist, das in dem vergrößerten Detail "X" herausgehoben und vergrößert dargestellt ist. Dieses Tannenbaumprofil 46 sorgt für einen besonders festen Sitz des Rotorarmendstücks 4 im Rotorarmende 22', da es wie Widerhaken wirkt.

Unterschiedlich ist im Vergleich zu dem Beispiel nach Figur 3 außerdem, daß bei dem Beispiel nach Figur 5 nun eine in der Stirnseite 41 verlaufende Nut die mechanische Kodierung 48 bildet, die rechts in Figur 5 in Stirnansicht dargestellt ist. Hinsichtlich der Fertigung dieses Ausführungsbeispiels und der weiteren Bezugsziffern in Figur 5 wird auf die vorhergehende Beschreibung der Figuren 3 und 4 verwiesen.

Die Figur 6 zeigt ein Ausführungsbeispiel, das in weiten Teilen mit dem Ausführungsbeispiel gemäß Figur 4 übereinstimmt. Zusätzlich ist bei dem Beispiel nach Figur 6 die Preßverbindung zwischen dem Rotorarmendstück 4 und dem Rotorarmende 22' mit Dichtrillen 46' kombiniert, die im vergrößerten Detail "Y" hervorgehoben dargestellt sind. Unterschiedlich zu Figur 4 ist bei dem Beispiel nach Figur 6 außerdem, daß hier die mechanische Kodierung 48 durch eine aus der Stirnseite 41 des Rotorarmendstücks 4 vorstehende Rippe gebildet ist.

Die Figur 7 zeigt ein Ausführungsbeispiel, bei dem die Rückstoßdüse 3 mit Einströmtrichter 30 und Spritzloch 31 ebenfalls im Rotorarmendstück 4 liegt. Bei den zuvor beschriebenen Ausführungsbeispielen besteht das Rotorarmendstück 4 zweckmäßig aus Metall; bei dem Beispiel gemäß Figur 7 kann das Rotorarmendstück 4 vorteilhaft ein Kunststoffteil sein.

Das Rotorarmendstück 4 ist auch hier in Axialrichtung des Rotorarmendes 22' in dieses eingepreßt. Zur Abdichtung zwischen Rotorarmendstück 4 und Rotorarmende 22' dienen hier am Außenumfang des Rotorarmendstücks 4 angeformte, teilweise in dessen Umfangsrichtung und teilweise in dessen Axialrichtung verlaufende Dichtrippen 47.

Die Herstellung der Rückstoßdüse 3 mit dem Einströmtrichter 30 und dem Spritzloch 31 kann auch hier spanend mittels eines entsprechenden Bohrers durch die Werkzeugdurchbrechung 45 oberhalb der Rückstoßdüse 3 erfolgen. Alternativ kann das Rotorarmendstück 4 hier auch als Spritzgußteil gefertigt sein, wobei dann durch die Werkzeugdurchbrechung 45 beim Spritzvorgang des Rotorarmendstücks 4 in einer Spritzform ein beweglicher Formschieber geführt ist.

Zur lagegerechten Verbindung von Rotorarmendstück 4 und Rotorarmende 22' dient auch hier eine mechanische Kodierung 48 an der Stirnseite 41 des Rotorarmendstücks 4. Dabei ist hier die Kodierung 48 wieder, vergleichbar mit dem Beispiel gemäß Figur 5, durch eine Nut gebildet.

Figur 8 zeigt ein letztes Ausführungsbeispiel, für das charakteristisch ist, daß hier das Rotorarmendstück 4, in dem wieder die Rückstoßdüse 3 liegt, nicht in das Rotorarmende 22' eingesteckt sondern auf das Rotorarmende 22' aufgesteckt, auch hier vorzugsweise gepreßt, ist. Die Rückstoßdüse 3 mit Einströmtrichter 30 und Spritzloch 31 ist auch hier vor dem Aufsetzen des Rotorarmendstücks 4 auf das Rotorarmende 22' mittels eines durch die Werkzeugdurchbrechung 45 hindurchgeführten Werkzeuges entweder spanend oder spritztechnisch erzeugt.

Nach dem Aufsetzen des Rotorarmendstücks 4 auf das Rotorarmende 22' ist die Werkzeugdurchbrechung 45 im Rotorarmendstück 4 durch den Wandbereich 24' des Rotorarmendes 22' fluiddicht verschlossen. Damit das Antriebsfluid aus dem Kanal 23 im Inneren des Rotorarmendes 22' zur Rückstoßdüse 3 gelangen kann, ist deckungsgleich mit dieser im Wandbereich 24 des Rotorarmendes 22' die Durchbrechung 26 vorgesehen. Zwecks lagegerechter Anbringung des Rotorarmendstücks 4 am Rotorarmende 22' ist auch hier an der Stirnseite 41 eine mechanische Kodierung 48, hier wieder als nach außen vorragende Rippe, angeformt.

Die Verbindung zwischen Rotorarmendstück 4 und Rotorarmende 22' kann durch einen Klebstoff, eine Dichtmasse und/oder wenigsten einen Dichtring unterstützt werden, wenn ohne diese Mittel eine ausreichende Dauerhaltbarkeit und Dauerdichtigkeit nicht zu gewährleisten ist.

## Patentansprüche

1. Rückstoßdüse (3) einer Zentrifuge (1) mit einem Rotor (2), insbesondere einem zweiteiligen Rotor (2) mit einem ein Lebensdauerbauteil der Zentrifuge (1) darstellenden Antriebsteil (20) und einem austauschbaren Schmutzfangteil (20'), wobei die Rückstoßdüse (3) im wesentlichen in Rotortangentialrichtung weisend am äußeren Ende (22') eines im wesentlichen in Rotorradialrichtung weisenden rohrförmigen Rotorarms (22) mit einem darin verlaufenden Kanal (23) angeordnet ist, durch den der Rückstoßdüse (3) ein Antriebsfluid unter Druck zuführbar ist,
**dadurch gekennzeichnet,**
- **daß** die Rückstoßdüse (3) eine Düsenkontur mit einem Einströmtrichter (30) und einem Spritzloch (31) aufweist und in einem ersten Wandbereich (24) am äußeren Ende (22') des Rotorarms (22) liegt,
- **daß** dem Einströmtrichter (30) und dem Düsenloch (31) gegenüberliegend und in Flucht mit diesen in einem zweiten Wandbereich (24') des Rotorarms (22) eine Werkzeugdurchbrechung (25) angeordnet ist, deren Durchmesser mindestens dem größten Durchmesser des Einströmtrichters (30) entspricht, und
- **daß** die Werkzeugdurchbrechung (24) und das radial äußere Ende (22') des Rotorarms (22) durch ein am Rotorarm (22) angebrachtes separates Rotorarmendstück (4) verschlossen sind.

2. Rückstoßdüse (3) einer Zentrifuge (1) mit einem Rotor (2), insbesondere einem zweiteiligen Rotor (2) mit einem ein Lebensdauerbauteil der Zentrifuge (1) darstellenden Antriebsteil (20) und einem austauschbaren Schmutzfangteil (20'), wobei die Rückstoßdüse (3) im wesentlichen in Rotortangentialrichtung weisend am äußeren Ende (22') eines im wesentlichen in Rotorradialrichtung weisenden, rohrförmigen Rotorarms (22) mit einem darin verlaufenden Kanal (23) angeordnet ist, durch den der Rückstoßdüse (3) ein Antriebsfluid unter Druck zuführbar ist,
**dadurch gekennzeichnet,**
- **daß** die Rückstoßdüse (3) eine Düsenkontur mit einem Einströmtrichter (30) und einem Spritzloch (31) aufweist und in einem ersten Wandbereich (44) eines am äußeren Ende (22') des Rotorarms (22) angebrachten separaten Rotorarmendstücks (4) liegt,
- **daß** dem Einströmtrichter (30) und dem Düsenloch (31) gegenüberliegend und in Flucht mit diesen in einem zweiten Wandbereich (44') des Rotorarmendstücks (4) eine Werkzeugdurchbrechung (45) angeordnet ist, deren Durchmesser mindestens dem größten Durchmesser des Einströmtrichters (30) entspricht, und
- **daß** die Werkzeugdurchbrechung (45) durch den Rotorarm (22) und das radial äußere Ende (22') des Rotorarms (22) durch das Rotorarmendstück (4) verschlossen ist.

3. Rückstoßdüse nach Anspruch 1 oder 2, **dadurch gekennzeichnet, daß** das Rotorarmendstück (4) die Form eines radial außen stirnseitig geschlossenen Rohrprofils hat.

4. Rückstoßdüse nach einem der Ansprüche 1 bis 3, **dadurch gekennzeichnet, daß** die Düsenkontur der Rückstoßdüse (3) eine durch die Werkzeugdurchbrechung (25 oder 45) hindurch spanend erzeugte Kontur ist.

5. Rückstoßdüse nach Anspruch 4, **dadurch gekennzeichnet, daß** die spanend erzeugte Kontur eine mit einem Zentrierbohrer mit gerundetem Konus erzeugte Bohrung ist.

6. Rückstoßdüse nach einem der Ansprüche 1 bis 3, **dadurch gekennzeichnet, daß** die Düsenkontur der Rückstoßdüse (3) eine mit Hilfe eines durch die Werkzeugdurchbrechung (25 oder 45) hindurchgeführten Formschiebers guß- oder spritztechnisch erzeugte Kontur ist.

7. Rückstoßdüse nach einem der Ansprüche 1 bis 6, **dadurch gekennzeichnet, daß** das Rotorarmendstück (4) in Rotorarmaxialrichtung nach innen hin auf den Rotorarm (22) aufgepreßt oder in den Rotorarm (22) eingepreßt ist.

8. Rückstoßdüse nach Anspruch 7, **dadurch gekennzeichnet, daß** die Preßverbindung mit einem Tannenbaumprofil (46) und/oder mit umfangsseitigen Dichtrillen (46') am Rotorarm (22) und/oder am Rotorarmendstück (4) kombiniert ist.

9. Rückstoßdüse nach einem der Ansprüche 1 bis 6, **dadurch gekennzeichnet, daß** das Rotorarmendstück (4) mit dem Rotorarm (2) mittels einer Verschraubung verbunden ist.

10. Rückstoßdüse nach Anspruch 9, **dadurch gekennzeichnet, daß** die Verschraubung durch konische Gewinde gebildet ist.

11. Rückstoßdüse nach einem der Ansprüche 1 bis 6, **dadurch gekennzeichnet, daß** das Rotorarmendstück (4) mit dem Rotorarm (22) durch Zusammenstecken und nachfolgendes Verpressen in Rotorarmradialrichtung oder Zubördeln in Rotorarmaxialrichtung, insbesondere durch Taumelnietung, verbunden ist.

12. Rückstoßdüse nach einem der Ansprüche 7 bis 11, **dadurch gekennzeichnet, daß** die Verbindung zwischen dem Rotorarmendstück (4) und dem Rotorarm (22) durch einen Kleber, eine Dichtmasse, wenigstens einen Dichtring, wie O-Ring, oder durch in Radial- und/oder Umfangsrichtung verlaufende Dichtrippen (47) gedichtet ist.

13. Rückstoßdüse nach einem der vorhergehenden Ansprüche, **dadurch gekennzeichnet, daß** nur das Rotorarmendstück (4) oder sowohl der Rotorarm (22) als auch das Rotorarmendstück (4) mit einer eine definiert ausgerichtete Anbringung des Rotorarmendstücks (4) am Rotorarm (22) gewährleistenden mechanischen Kodierung (48) ausgebildet ist/sind.

14. Rückstoßdüse nach Anspruch 13, **dadurch gekennzeichnet, daß** die mechanische Kodierung (48) durch eine einseitige Abflachung, einen exzentrischen stirnseitigen Schlitz, eine asymmetrische Vertiefung oder Erhöhung oder ein asymmetrisch vertieftes oder erhöhtes Profil an der Stirnseite (41) des Rotorendstücks (4) gebildet ist.

15. Rückstoßdüse nach einem der Ansprüche 1 bis 14, **dadurch gekennzeichnet, daß** das Rotorarmendstück (4) ein Drehfrästeil aus Metall ist.

16. Rückstoßdüse nach Anspruch 15, **dadurch gekennzeichnet, daß** das Rotorarmendstück (4) ein Werkstück aus einem Sinterwerkstoff ist.

17. Rückstoßdüse nach einem der Ansprüche 1 bis 14, **dadurch gekennzeichnet, daß** das Rotorarmendstück (4) ein Druckgußteil aus Metall ist.

18. Rückstoßdüse nach einem der Ansprüche 1 bis 14, **dadurch gekennzeichnet, daß** das Rotorarmendstück (4) ein Spritzgußteil aus Kunststoff ist.

19. Rotor (2) einer Zentrifuge (1), insbesondere zweiteiliger Rotor (2) mit einem ein Lebensdauerbauteil der Zentrifuge (1) darstellenden Antriebsteil (20) und einem austauschbaren Schmutzfangteil (20'), wobei eine Rückstoßdüse (3) im wesentlichen in Rotortangentialrichtung weisend am äußeren Ende (22') mindestens eines im wesentlichen in Rotorradialrichtung weisenden rohrförmigen Rotorarms (22) mit einem darin verlaufenden Kanal (23) angeordnet ist, durch den der Rückstoßdüse (3) ein Antriebsfluid unter Druck zuführbar ist, **gekennzeichnet durch** mindestens eine Rückstoßdüse (3) nach einem der vorhergehenden Ansprüche.

## Claims

1. Jet nozzle (3) of a centrifuge (1) with a rotor (2), in particular a two-part rotor (2) with a drive part (20) presenting a lifetime component of the centrifuge (1) and a replaceable dirt trapping part (20'), wherein the jet nozzle (3) essentially extends in the rotor's tangential direction and is arranged at the outer end (22') of a tubular rotor arm (22) essentially extending in the rotor's radial direction, with a channel (23) running therein through which a drive fluid is feedable under pressure to the jet nozzle (3),
**characterized in that**
- the jet nozzle (3) has a nozzle contour with an inflow funnel (30) and an injection hole (31) and is located in a first wall area (24) at the outer end (22') of the rotor arm (22),
- opposite the inflow funnel (30) and the nozzle hole (31) and in alignment with them, a tool opening (25) is arranged in a second wall area (24') of the rotor arm (22), the tool opening diameter being at least equivalent to the largest diameter of the inflow funnel (30), and
- the tool opening (25) and the radially outer end (22') of the rotor arm (22) are closed by a separate rotor arm end piece (4) provided on the rotor arm (22).

2. Jet nozzle (3) of a centrifuge (1) with a rotor (2), in particular a two-part rotor (2) with a drive part (20) presenting a lifetime component of the centrifuge (1) and a replaceable dirt trapping part (20'), wherein the jet nozzle (3) essentially extends in the rotor's tangential direction and is arranged at the outer end (22') of a tubular rotor arm (22) essentially extending in the rotor's radial direction, with a channel (23) running therein through which a drive fluid is feedable under pressure to the jet nozzle (3),
**characterized in that**
- the jet nozzle (3) has a nozzle contour with an inflow funnel (30) and an injection hole (31) and is located in a first wall area (44) of a separate rotor arm end piece (4) provided at the outer end (22') of the rotor arm (22),
- opposite the inflow funnel (30) and the nozzle hole (31) and in alignment with them, a tool opening (45) is arranged in a second wall area (44') of the rotor arm end piece (4), the tool opening diameter being at least equivalent to the largest diameter of the inflow funnel (30), and
- the tool opening (45) is closed by the rotor arm (22) and the radially outer end (22') of the rotor arm (22) is closed by the rotor arm end piece (4).

3. Jet nozzle according to claim 1 or 2, **characterized in that** the rotor arm end piece (4) has the form of a radially outside closed tube profile on the face.

4. Jet nozzle according to any one of the claims 1 to 3, **characterized in that** the nozzle contour of the jet nozzle (3) is a contour machined extending through the tool opening (25 or 45).

5. Jet nozzle according to claim 4, **characterized in that** the machined contour is a bore hole produced by a center drill with a rounded cone.

6. Jet nozzle according to any one of the claims 1 to 3, **characterized in that** the nozzle contour of the jet nozzle (3) is a contour produced by injection molding by means of a mold slide passed through the tool opening (25 or 45).

7. Jet nozzle according to any one of the claims 1 to 6, **characterized in that** the rotor arm end piece (4) is pressed, in rotor arm axial direction towards the inside, onto the rotor arm (22) or into the rotor arm (22).

8. Jet nozzle according to claim 7, **characterized in that** the compression connection is combined with a pine-tree profile (46) and/or with circumferential sealing grooves (46') on the rotor arm (22) and/or on the rotor arm end piece (4).

9. Jet nozzle according to any one of the claims 1 to 6, **characterized in that** the rotor arm end piece (4) is connected with the rotor arm (22) by means of a screw connection.

10. Jet nozzle according to claim 9, **characterized in that** the screw connection is formed by conical threads.

11. Jet nozzle according to any one of the claims 1 to 6, **characterized in that** the rotor arm end piece (4) is connected with the rotor arm (22) by means of assembling and subsequently pressing them in rotor arm radial direction or by means of a tight flange connection in rotor arm radial direction, in particular by wobble riveting.

12. Jet nozzle according to any one of the claims 7 to 11, **characterized in that** the connection between the rotor arm end piece (4) and the rotor arm (22) is sealed by means of an adhesive, a sealing compound, at least one sealing ring, such as an O-ring, or by sealing ribs (47) running in radial and/or circumferential direction.

13. Jet nozzle according to any one of the preceding claims, **characterized in that** only the rotor arm end piece (4), or the rotor arm (22) as well as the rotor arm end piece (4) is/are designed with a mechanical coding (48) ensuring a defined lined-up attachment of the rotor arm end piece (4) at the rotor arm (22).

14. Jet nozzle according to claim 13, **characterized in that** the mechanical coding (48) is formed by flattening on one side, by an eccentric slot on the face, an asymmetrical depression or rise, or an asymmetrically depressed or raised profile on the face (41) of the rotor arm end piece (4).

15. Jet nozzle according to any one of the claims 1 to 14, **characterized in that** the rotor arm end piece (4) is a milled part of metal.

16. Jet nozzle according to claim 15, **characterized in that** the rotor arm end piece (4) is a workpiece of a sintered material.

17. Jet nozzle according to any one of the claims 1 to 14, **characterized in that** the rotor arm end piece (4) is a die cast part of metal.

18. Jet nozzle according to any one of the claims 1 to 14, **characterized in that** the rotor arm end piece (4) is an injection molded part of plastic.

19. Rotor (2) of a centrifuge (1), in particular two-part rotor (2) with a drive part (20) presenting a lifetime component of the centrifuge (1) and a replaceable dirt trapping part (20'), wherein a jet nozzle (3) essentially extends in the rotor's tangential direction and is arranged at the outer end (22') of at least one tubular rotor arm (22) essentially extending in the rotor's radial direction, with a channel (23) running therein through which a drive fluid is feedable under pressure to the jet nozzle (3),**characterized by** at least one jet nozzle (3) according to one of the preceding claims.

## Revendications

1. Tuyère à réaction (3) d'une centrifugeuse (1) avec un rotor (2), en particulier un rotor (2) en deux parties avec une partie d'entraînement (20) constituant un composant de longévité de la centrifugeuse (1) et une partie de piégeage d'impuretés (20') remplaçable, la tuyère à réaction (3) étant orientée sensiblement dans la direction tangentielle du rotor et située à l'extrémité extérieure (22') d'un bras de rotor (22) tubulaire orienté sensiblement dans le sens radial du rotor, avec un canal (23) le traversant, lequel permet l'amenée sous pression d'un fluide d'entraînement à la tuyère à réaction (3),
**caractérisée en ce que**
- la tuyère à réaction (3) présente un contour de tuyère avec une trémie d'afflux (30) et un trou d'injection (31) et se trouve dans une première partie de paroi (24) à l'extrémité extérieure (22') du bras de rotor (22),
- une ouverture pour outil (25), dont le diamètre correspond au moins au plus grand diamètre de la trémie d'afflux (30), est située en face de la trémie d'afflux (30) et du trou de tuyère (31) et en alignement avec ceux-ci dans une deuxième partie de paroi (24') du bras de rotor (22) et
- l'ouverture pour outil (25) et l'extrémité radialement extérieure (22') du bras de rotor (22) sont fermées par une pièce terminale du bras de rotor (4) séparée montée sur le bras de rotor (22).

2. Tuyère à réaction (3) d'une centrifugeuse (1) avec un rotor (2), en particulier un rotor (2) en deux parties avec une partie d'entraînement (20) constituant un composant de longévité de la centrifugeuse (1) et une partie de piégeage d'impuretés (20') remplaçable, la tuyère à réaction (3) étant orientée sensiblement dans la direction tangentielle du rotor et située à l'extrémité extérieure (22') d'un bras de rotor (22) tubulaire orienté sensiblement dans le sens radial du rotor, avec un canal (23) le traversant, lequel permet l'amenée sous pression d'un fluide d'entraînement à la tuyère à réaction (3),
**caractérisée en ce que**
- la tuyère à réaction (3) présente un contour de tuyère avec une trémie d'afflux (30) et un trou d'injection (31) et se trouve dans une première partie de paroi (44) d'une pièce terminale du bras de rotor (4) séparée située à l'extrémité extérieure (22') du bras de rotor (22),
- une ouverture pour outil (45), dont le diamètre correspond au moins au plus grand diamètre de la trémie d'afflux (30), est située en face de la trémie d'afflux (30) et du trou de tuyère (31) et en alignement avec ceux-ci dans une deuxième partie de paroi (44') de la pièce terminale du bras de rotor (4) et
- l'ouverture pour outil (45) est fermée par le bras de rotor (22) et l'extrémité radialement extérieure (22') du bras de rotor (22) est fermée par la pièce terminale du bras de rotor (4).

3. Tuyère à réaction selon la revendication 1 ou 2, **caractérisée en ce que** la pièce terminale de rotor (4) a la forme d'un profilé tubulaire fermé radialement extérieurement sur le côté frontal.

4. Tuyère à réaction selon l'une des revendications 1 à 3, **caractérisée en ce que** le contour de la tuyère à réaction (3) est un contour réalisé par enlèvement de matière à travers l'ouverture pour outil (25 ou 45).

5. Tuyère à réaction selon la revendication 4, **caractérisée en ce que** le contour réalisé par enlèvement de matière est un perçage réalisé au moyen d'un foret de centrage à cône arrondi.

6. Tuyère à réaction selon l'une des revendications 1 à 3, **caractérisée en ce que** le contour de la tuyère à réaction (3) est un contour réalisé selon une technique de coulage ou de moulage par injection à l'aide d'une coulisse de moule passant à travers l'ouverture pour outil (25 ou 45).

7. Tuyère à réaction selon l'une des revendications 1 à 6, **caractérisée en ce que** la pièce terminale du bras de rotor (4) est, dans le sens axial du bras de rotor, pressée vers l'intérieur sur le bras de rotor (22) ou dans le bras de rotor (22).

8. Tuyère à réaction selon la revendication 7, **caractérisée en ce que** la liaison par pressage est combinée à un profil en sapin (46) et/ou à des rainures d'étanchéité périphériques (46') sur le bras de rotor (22) et/ou sur la pièce terminale du bras de rotor (4).

9. Tuyère à réaction selon l'une des revendications 1 à 6, **caractérisée en ce que** la pièce terminale du bras de rotor (4) est reliée au bras de rotor (22) au moyen d'une liaison par vissage.

10. Tuyère à réaction selon la revendication 9, **caractérisée en ce que** la liaison par vissage est réalisée par des filets coniques.

11. Tuyère à réaction selon l'une des revendications 1 à 6, **caractérisée en ce que** la pièce terminale du bras de rotor (4) est reliée au bras de rotor (22) par emboîtement et pressage subséquent dans le sens radial du bras de rotor ou par liaison étanche par sertissage dans le sens axial du bras de rotor, en particulier par rivetage par fluage radial.

12. Tuyère à réaction selon l'une des revendications 7 à 11, **caractérisée en ce que** la liaison entre la pièce terminale du bras de rotor (4) et le bras de rotor (22) est rendue étanche par une colle, une masse d'étanchéité, au moins une bague d'étanchéité telle qu'un joint torique ou des nervures d'étanchéité dans le sens radial et/ou dans le sens du pourtour.

13. Tuyère à réaction selon l'une des revendications précédentes, **caractérisée en ce que** seule la pièce terminale du bras de rotor (4) ou tant le bras de rotor (22) que la pièce terminale du bras de rotor (4) est / sont réalisés avec un codage mécanique (48) garantissant un montage à orientation définie de la pièce terminale du bras de rotor (4) sur le bras de rotor (22).

14. Tuyère à réaction selon la revendication 13, **caractérisée en ce que** le codage mécanique (48) est réalisé par un aplatissement unilatéral, une fente excentrique sur le côté frontal, un creux ou un bossage asymétriques ou un profil en forme de creux ou de bossage asymétriques sur la face frontale (41) de la pièce terminale du bras de rotor (4).

15. Tuyère à réaction selon l'une des revendications 1 à 14, **caractérisée en ce que** la pièce terminale du bras de rotor (4) est une pièce tournée fraisée en métal.

16. Tuyère à réaction selon la revendication 15, **caractérisée en ce que** la pièce terminale du bras de rotor (4) est une pièce usinée en matériau fritté.

17. Tuyère à réaction selon l'une des revendications 1 à 14, **caractérisée en ce que** la pièce terminale du bras de rotor (4) est une pièce en métal coulée sous pression.

18. Tuyère à réaction selon l'une des revendications 1 à 14, **caractérisée en ce que** la pièce terminale du bras de rotor (4) est une pièce en matière plastique moulée par injection.

19. Rotor (2) d'une centrifugeuse (1), en particulier rotor (2) en deux parties avec une partie d'entraînement (20) constituant un composant de longévité de la centrifugeuse (1) et une partie de piégeage d'impuretés (20') remplaçable, la tuyère à réaction (3) étant orientée sensiblement dans la direction tangentielle du rotor et située à l'extrémité extérieure (22') d'au moins un bras de rotor (22) tubulaire orienté sensiblement dans le sens radial du rotor, avec un canal (23) le traversant, lequel permet l'amenée sous pression d'un fluide d'entraînement à la tuyère à réaction (3),
**caractérisée par** au moins une tuyère à réaction (3) selon l'une des revendications précédentes.
